# EUROPÄISCHE PATENTSCHRIFT

(11) **EP 1 994 805 B1**
(45) Veröffentlichungstag und Bekanntmachung des Hinweises auf die Patenterteilung: **30.12.2009**
(21) Anmeldenummer: 07712190.3
(22) Anmeldetag: 08.02.2007
(51) Int. Cl.: H05B 41/288

(54) **SCHALTUNGSANORDNUNG UND VERFAHREN ZUM BETREIBEN EINER HOCHDRUCKENTLADUNGSLAMPE**
CIRCUIT ARRANGEMENT AND METHOD FOR OPERATING A HIGH-PRESSURE DISCHARGE LAMP
ENSEMBLE CIRCUIT ET PROCÉDÉ POUR FAIRE FONCTIONNER UNE LAMPE À DÉCHARGE HAUTE PRESSION

(30) Priorität: 20.02.2006 DE 102006007754
(43) Veröffentlichungstag der Anmeldung: 26.11.2008
(73) Patentinhaber: Osram Gesellschaft mit beschränkter Haftung, 81543 München (DE)
(72) Erfinder: BRAUN, Alois, 86633 Neuburg a. d. Donau (DE); MÜHLSCHLEGEL, Joachim, 82194 Gröbenzell (DE); LIMMER, Walter, 81825 München (DE)
(86) Internationale Anmeldenummer: PCT/EP2007/051230
(87) Internationale Veröffentlichungsnummer: WO 2007/096253

(56) Entgegenhaltungen:
- WO-A-99/05889
- DE-A1- 10 025 610
- DE-A1- 19 917 180

## Beschreibung

### Technisches Gebiet

Die vorliegende Erfindung betrifft eine Schaltungsanordnung zum Betreiben einer Hochdruckentladungslampe umfassend eine Brückenschaltung mit mindestens zwei Schaltern und eine Steuervorrichtung, die ausgelegt ist die mindestens zwei Schalter anzusteuern. Sie betrifft überdies ein Betriebsverfahren für eine Hochdruckentladungslampe an einer Schaltungsanordnung umfassend eine Halbbrückenschaltung mit genau zwei Schaltern, eine Steuervorrichtung, die den ersten und den zweiten Schalter der Halbbrückenschaltung abwechselnd mit einer ersten Frequenz ein- und ausschaltet, und während der Aus-Phase des einen Schalters den anderen Schalter mit einem Rechtecksignal einer zweiten Frequenz, die größer ist als die erste Frequenz, und einer vorgebbaren Einschaltdauer ansteuert.

### Stand der Technik

Die vorliegende Erfindung betrifft generell die Problematik des Verlöschens von Hochdruckentladungslampen. Üblicherweise werden Hochdruckentladungslampen an einer Vollbrückenschaltung, d. h. an einer Brückenschaltung mit vier Schaltern, betrieben. Im Hinblick auf eine Kostenreduktion ist es erwünscht, Hochdruckentladungslampen an einer Halbbrückenschaltung zu betreiben. Wie sich in der Praxis herausgestellt hat, führt dies jedoch bei manchen Typen von Hochdruckentladungslampen innerhalb kurzer Zeit zum Verlöschen der Hochdruckentladungslampe.DE 199 17 180 A1 offenbart eine Hochdruckentladungslampe, die von einer Halbbruckenschaltung betrieben wird.

### Darstellung der Erfindung

Die Aufgabe der vorliegenden Erfindung besteht deshalb darin, die eingangs genannte Schaltungsanordnung bzw. das eingangs genannte Betriebsverfahren derart weiterzubilden, dass der Betrieb möglichst vieler Typen von Hochdruckentladungslampen auch unter Verwendung einer Halbbrückenschaltung ermöglicht wird.

Diese Aufgabe wird gelöst durch eine Schaltungsanordnung mit den Merkmalen von Patentanspruch 1 sowie durch ein Betriebsverfahren mit den Merkmalen von Patentanspruch 14.

Der vorliegenden Erfindung liegt die Erkenntnis zugrunde, dass eine Halbbrückenschaltung im Vergleich zu einer Vollbrückenschaltung weniger "steif" ist, d. h. weniger Spannungsreserven aufweist (zu geringe Leerlaufspannung). Fig. 1 zeigt zur Erläuterung der sich daraus ergebenden Konsequenzen den zeitlichen Verlauf der sogenannten Zwischenkreisspannung U_{ZW}, die an der Halbbrückenschaltung anliegt, sowie den zeitlichen Verlauf des Stroms I_{L} durch die Lampe sowie der Spannung U_{L} an der Lampe. Die Nulllinie für die Spannung U_{L} ist mit "4" gekennzeichnet, während die Nulllinie für den Strom I_{L} mit "3" bezeichnet ist. Dabei wurde eine Steuervorrichtung verwendet, die abwechselnd den ersten und den zweiten Schalter der Halbbrückenschaltung mit einer ersten Frequenz ein- und ausschaltet und während der Aus-Phase des einen Schalters den anderen Schalter mit einem Rechtecksignal einer zweiten Frequenz, die größer ist als die erste Frequenz, und einer vorgebbaren Einschaltdauer ansteuert. Die erste Frequenz liegt im Ausführungsbeispiel von Fig. 1 bei 160 Hz, während die zweite Frequenz bei 90 kHz liegt. Die Einschaltdauer des Rechtecksignals der zweiten Frequenz ist konstant und beträgt ca. 6 µs.

Die Analyse von Fig. 1 liefert folgendes Ergebnis: Aufgrund der realen Wandlerausgangskennlinie, die bei einer Halbbrückenschaltung flacher ist als bei einer Vollbrückenschaltung, erhöht sich die Brennspannung der Hochdruckentladungslampe nach der Kommutierung aufgrund der äußerst nicht-linearen Last, die eine Hochdruckentladungslampe darstellt. Der Lampenstrom I_{L} steigt nach der Kommutierung nur mehr auf ca. den halben Nennwert an und sinkt dann aufgrund von Plasmaauskühlung und dadurch bedingter weiterer Erhöhung der Brennspannung bis auf Null ab.

Betriebsintern wurden verschiedene Ansätze geprüft, wie diesem Problem begegnet werden kann:
Zunächst käme ein Leistungsregler in Betracht, der die in der Hochdruckentladungslampe umgesetzte Leistung auf ihren Sollwert regelt. Derartige Leistungsregler sind jedoch prinzipbedingt langsam (τ ungefähr 100 ms) und können dem plötzlichen Hochohmigwerden der Hochdruckentladungslampe, siehe Fig. 1, (τ ungefähr˙4 ms) nicht annähernd schnell genug entgegenwirken.

Eine Regelung der Lampenspannung U_{L} würde auf ein Konstanthalten der Spannung hinauslaufen. D. h. einer Erhöhung der Brennspannung würde entgegengewirkt werden, indem die Brennspannung in der Amplitude reduziert wird. Dies würde insbesondere zu einer Reduktion des Lampenstroms führen und dadurch ein Verlöschen der Lampe beschleunigen statt verhindern.

Eine Messung des Lampenstroms I_{L} ist mit vertretbarem Aufwand bei einer Halbbrückenschaltung nur in einer Richtung mit Bezug auf die erste Frequenz möglich. In die andere Richtung wäre die Überwachung daher "blind" und könnte der während eines solchen Zyklus stattfindenden Erhöhung der Brennspannung nicht entgegenwirken. Eine Messung des Lampenstroms in beiden Stromrichtungen ständig oder mit hoher Abtastrate resultiert in einem unerwünscht hohen Aufwand vor allem wenn, wie im Ausführungsbeispiel, die erste Frequenz verhältnismäßig niedrig liegt.

Die Erfindung geht einen anderen Weg: Zunächst basiert sie auf der Erkenntnis, dass einer Erhöhung der Brennspannung mit einer Erhöhung des Lampenstroms begegnet werden muss. Eine Erhöhung der Brennspannung kann auf einfache Weise mit einer Spannungsmessvorrichtung festgestellt werden. Diese lässt sich ohne größeren Aufwand für beide Richtungen der ersten Frequenz realisieren. Sie basiert weiterhin darauf, die erste Frequenz im Wesentlichen konstant zu lassen, dafür die Einschaltdauer des Signals, mit dem der eine Schalter der Halbbrückenschaltung während der Aus-Phase des anderen Schalters angesteuert wird, zumindest für eine vorgebbare Zeitdauer zu vergrößern. Dadurch lässt sich eine Vergrößerung des Lampenstroms herbeiführen, die zusammen mit der Vergrößerung der Brennspannung der Lampe zu einer in der Lampe umgesetzten Leistung führt, die ausreichend ist, um eine Abkühlung des Plasmas, was ein Verlöschen der Lampe zur Folge hätte, zu verhindern.

Das Erstaunliche an der erfindungsgemäßen Lösung besteht darin, dass eigentlich eine Vergrößerung der Einschaltdauer der zweiten Frequenz zu einer weiteren Vergrößerung der Brennspannung der Lampe führen müsste.In der Praxis ist dies jedoch in überraschender Weise aufgrund der NichtLinearität der Hochdruckentladungslampe nicht der Fall. Vielmehr führt eine Vergrößerung der Einschaltdauer zu einem Ansteigen des Lampenstroms, damit zu einer Erhitzung des Plasmas und damit zu einem Absinken der Brennspannung.

Bei einer bevorzugten Ausführungsform wird neben der Vergrößerung der Einschaltdauer die zweite Frequenz verkleinert. Dies bietet den Vorteil, dass die Halbbrückenschalter dann einschalten, wenn der Strom in der Lampendrossel gleich Null ist. Dadurch reduzieren sich die Schaltverluste in den Halbbrückenschaltern.

In bevorzugten Ausführungsformen beträgt die zweite Frequenz mindestens 15 kHz, während die erste Frequenz maximal 500 Hz beträgt.

Bevorzugt beträgt die vorgebbare Zeitdauer der Vergrößerung der Einschaltdauer mindestens 30 µs, insbesondere mindestens 100 µs, und höchstens 3 ms, insbesondere höchstens 500 µs.

Bei einer besonders bevorzugten Weiterbildung ist die Spannungsmessvorrichtung, die Referenzwertvorrichtung, die Vergleichsvorrichtung und die Steuervorrichtung derart bemessen, dass der Zeitraum zwischen dem tatsächlichen Überschreiten des mindestens einen Grenzwerts und des Ansteuerns der beiden Schalter der Halbbrückenschaltung mit der erhöhten Einschaltdauer maximal 1 ms, insbesondere maximal 0,3 ms, beträgt.

Der mindestens eine Grenzwert kann ein konstanter Grenzwert sein; kann jedoch auch ein Grenzwert sein, der von der gemittelten Spannung über der Hochdruckentladungslampe abhängig ist. Die letztgenannte Realisierung trägt einer altersbedingten Verschiebung der Norm-Brennspannung Rechnung und ermöglicht das Erkennen einer Abweichung unabhängig von der Lebensdauer der Hochdruckentladungslampe. Bevorzugt wird die gemittelte Spannung der Hochdruckentladungslampe zu äquidistanten Zeitpunkten aktualisiert,beispielsweise alle 50 bis 100 ms.

Besonders bevorzugt ist die Steuervorrichtung ausgelegt, die Vergrößerung der Einschaltdauer zu bemessen in Abhängigkeit der gemessenen Spannung über der Hochdruckentladungslampe und/oder des zeitlichen Mittelwerts der Spannung über der Hochdruckentladungslampe und/oder von dem maßgeblichen Grenzwert.

Die Steuervorrichtung kann ferner dazu ausgelegt sein, eine Überschreitung des Grenzwerts durch die an der Hochdruckentladungslampe gemessene Spannung nach der Kommutierung des Stroms durch die Hochdruckentladungslampe für eine vorgebbare Zeitdauer, insbesondere für mindestens 10 µs, zu ignorieren. Dadurch wird sichergestellt, dass die Lampenspannung erst nach dem Zeitraum der Ignorierung, d. h. nach dem durch die Kommutierung herrührenden Überschwinger der Lampenspannung, aufgewertet wird. Dieser Überschwinger ist zu unterscheiden von dem unerwünschten Anwachsen der Brennspannüng, was aufgrund seiner zeitlichen Begrenztheit ermöglicht wird.

Bevorzugte Ausführungsformen der erfindungsgemäßen Schaltungsanordnung zeichnen sich dadurch aus, dass nach einer Vergrößerung der Ein-schaltdauer für die vorgebbare Zeitdauer die Einschaltdauer stufenförmig oder kontinuierlich wieder auf den Ausgangswert verringert wird. Dabei können mehrere Zwischenstufen vorgesehen sein. Durch diese Maßnahme lässt sich ein Unterschwinger im Lampenstrom zuverlässig vermeiden.

Im Gegenzug kann die Steuervorrichtung auch ausgelegt sein, die Einschaltdauer stufenförmig oder kontinuierlich zu erhöhen.

Weitere vorteilhafte Ausführungsformen ergeben sich aus den Unteransprüchen.

Die im Zusammenhang mit der erfindungsgemäßen Schaltungsanordnung erwähnten bevorzugten Ausführungsformen und deren Vorteile gelten, soweit anwendbar, entsprechend für das erfindungsgemäße Betriebsverfahren für eine Hochdruckentladungslampe.

### Kurze Beschreibung der Zeichnung(en)

Im Nachfolgenden wird nunmehr ein Ausführungsbeispiel einer erfindungsgemäßen Schaltungsanordnung unter Bezugnahme auf die beigefügten Zeichnungen näher beschrieben. Es zeigen:
- Fig. 1: den zeitlichen Verlauf insbesondere der Lampenspannung U_{L} einer Hochdruckentladungslampe und des Lampenstroms I_{L} ohne erfindungsgemäße Maßnahmen;
- Fig. 2: in schematischer Darstellung den Aufbau einer erfindungsgemäßen Schaltungsanordnung; und
- Fig. 3: den zeitlichen Verlauf insbesondere der Lampenspannung U_{L} und des Lampenstroms I_{L} bei einer erfindungsgemäßen Schaltungsanordnung nach Fig. 2.

### Bevorzugte Ausführung der Erfindung

Die mit Bezug auf Fig. 1 eingeführten Größen und deren Bezugszeichen werden, soweit gleiche und ähnliche Größen betroffen sind, in den Figuren 2 und 3 weiterverwendet.

Fig. 2 zeigt in schematischer Darstellung den Aufbau eines Ausführungsbeispiels einer erfindungsgemäßen Schaltungsanordnung. Dabei liegt an den zwei Schaltern S1, S2 in Halbbrückenanordnung die so genannte Zwischenkreisspannung U_{ZW} an. Diese beträgt je nach Ausführungsform ca. 200 bis 500 V und wird üblicherweise aus der Netzspannung über einen Gleichrichter und einen Glättungskondensator erzeugt. Der Halbbrückenmittelpunkt HB ist über eine Lampendrossel L_{D} mit einem ersten Anschluss der Lampe LA verbunden. Mit diesem Anschluss ist überdies ein Kondensator C₁ verbunden, der zusammen mit der Lampendrossel L_{D} zur Zündung der Lampe LA ausgelegt ist. Der durch die Lampe fließende Strom ist mit I_{L} bezeichnet, die an der Lampe abfallende Spannung mit U_{L}. Der andere Anschluss der Lampe LA ist einerseits über einen Koppelkondensator C_{K1} mit der Zwischenkreisspannung U_{ZW} verbunden, andererseits über einen Koppelkondensator C_{K2} mit einem Bezugspotential, vorliegend Masse. Der erste Lampenanschluss ist über einen ersten Spannungsteiler umfassend die Widerstände R1 und R2, der zweite Anschluss der Lampe LA über einen zweiten Spannungsteiler umfassend die Widerstände R3 und R4 mit dem Bezugspotential verbunden. Die jeweiligen Abgriffe der beiden Spannungsteiler sind zur Ermittlung einer Spannung, die mit der Lampenspannung U_{L} korreliert ist, mit einer Spannungsmessvorrichtung 10 zum Messen des Istwerts der Spannung U_{L} über der Hochdruckentladungslampe LA verbunden. Eine Referenzwertvorrichtung 12 stellt mindestens einen oberen Grenzwert für die Spannung U_{L} über der Hochdruckentladungslampe LA an eine Vergleichsvorrichtung 14 bereit. Die Vergleichsvorrichtung 14 ist ausgelegt, den Istwert der Spannung U_{L} über der Hochdruckentladungslampe LA, der von der Spannungsmessvorrichtung 10 geliefert wird, mit dem mindestens einen oberen Grenzwert für die Spannung U_{L} über der Hochdruckentladungslampe LA, den die Referenzwertvorrichtung 12 bereitstellt, zu vergleichen.

Die Schaltungsanordnung von Fig. 2 umfasst weiterhin eine Steuervorrichtung 16, die ausgelegt ist, abwechselnd den ersten Schalter S1 und den zweiten Schalter S2 der Brückenschaltung mit einer ersten Frequenz ein- und auszuschalten und während der Aus-Phase des einen Schalters S1, S2 den anderen Schalter S2, S1 mit einem Rechtecksignal einer zweiten Frequenz, die größer ist als die erste Frequenz, und einer vorgebbaren Einschaltdauer anzusteuern. Stellt nun die Vergleichsvorrichtung fest, dass der Istwert der Spannung U_{L} über der Hochdruckentladungslampe LA, insbesondere deren Betrag, über dem mindestens einen Grenzwert liegt, steuert sie die Steuervorrichtung 16 derart an, dass diese die vorgebbare Einschaltdauer des Signals, mit dem der eine Schalter S1, S2 der Halbbrückenschaltung während der Aus-Phase des anderen Schalters S2, S1 angesteuert wird, zumindest für eine vorgebbare Zeitdauer vergrößert. Diese Vergrößerung der Einschaltdauer führt zu einer Vergrößerung des Stroms I_{L} durch die Hochdruckentladungslampe LA.

Fig. 3 zeigt den zeitlichen Verlauf diverser Größen, wobei jedoch darauf hinzuweisen ist, dass im Vergleich zu der Darstellung von Fig. 1 die Darstellung von Fig. 3 um den Faktor 10 vergrößert ist. Die Nulllinien für die Lampenspannung U_{L} und den Lampenstrom I_{L} fallen aufeinander und entsprechen der Mittellinie der Darstellung, wie links durch die Überlappung einer 3 und einer 4 zu erkennen. Nach der Kommutierung, d. h. nach dem Zeitpunkt t₁ ist die Lampenspannung U_{L} aufgrund der nicht-linearen Kennlinie der Hochdruckentladungslampe LA erhöht. Dadurch bleibt der Lampenstrom I_{L} deutlich unter seinem Nennwert, vorliegend 0,4 A, zurück. Dadurch wird die Lampe mit zu wenig Leistung betrieben und das Plasma beginnt auszukühlen. Die Vergleichsvorrichtung 14, siehe Fig. 2, erkennt ein Überschreiten des Grenzwerts für die Lampenspannung U_{L} und erhöht daraufhin die Einschaltdauer Δt des Signals, mit dem der eine Schalter der Halbbrückenschaltung während der Aus-Phase des anderen Schalters angesteuert wird zum Zeitpunkt t₂. Gleichzeitig wird die zweite Frequenz um etwa 50 % reduziert. Das von der Vergleichsvorrichtung 14 an die Steuervorrichtung 16 bereitgestellte Signal ist mit U_{S} bezeichnet, siehe auch Fig. 2. Das an den jeweils aktiven Schalter S1, S2 von der Steuervorrichtung 16 angelegte Signal ist mit U_{S1}/U_{S2} bezeichnet. Die vorgebbare Zeitdauer der Vergrößerung der Einschaltdauer Δt beträgt vorliegend 300 µs. Als Folge der Vergrößerung der Einschaltdauer Δt erhöht sich der Lampenstrom I_{L} deutlich auf einen Wert, der über dem Nennwert liegt. Die Brennspannung U_{L} der Hochdruckentladungslampe verringert sich infolge der Stromerhöhung auf normale Werte. Nach dem Ablauf der 300 µs wird die Einschaltdauer Δt wieder auf den normalen Wert abgesenkt, so dass die Lampe anschließend mit ihrem Nennstrom weiterbetrieben wird.

## Patentansprüche

1. Schaltungsanordnung zum Betreiben einer Hochdruckentladungslampe umfassend:
- eine Brückenschaltung mit mindestens zwei Schaltern (S1, S2),
- eine Steuervorrichtung (16), die ausgelegt ist die mindestens zwei Schalter (S1,S2) anzusteuern;
wobei die Brückenschaltung als Halbbrückenschaltung mit genau zwei Schaltern (S1, S2) ausgebildet ist, wobei die Steuervorrichtung (16) ausgelegt ist, abwechselnd den ersten Schalter (S1) und den zweiten Schalter (S2) der Halbbruckenschaltung mit einer ersten Frequenz ein- und auszuschalten, und während der Aus-Phase des einen Schalters (S1,S2) den anderen Schalter (S2, S1) mit einem Rechtecksignal einer zweiten Frequenz, die größer ist als die erste Frequenz, und einer vorgebbaren Einschaltdauer anzusteuern,
**dadurch gekennzeichnet, dass** die Schaltungsanordnung weiterhin umfasst:
- eine Spannungsmessvorrichtung (10) zum Messen eines Istwerts der Spannung über der Hochdruckentladungslampe (LA);
- eine Referenzwertvorrichtung (12), die mindestens einen oberen Grenzwert für die Spannung (U_{L}) über der Hochdruckentladungslampe (LA) bereitstellt;
- eine Vergleichsvorrichtung (14) zum Vergleichen des Istwerts der Spannung (U_{L}) über der Hochdruckentladungslampe mit dem mindestens einen Grenzwert;
wobei die Vergleichsvorrichtung (14) ausgelegt ist in dem Fall, in dem der Istwert der Spannung (U_{L}) über der Hochdruckentladungslampe (LA) über dem mindestens einen Grenzwert liegt, die Steuervorrichtung (16) derart anzusteuern, dass diese die vorgebbare Einschaltdauer des Signals, mit dem der eine Schalter (S1, S2) der Halbbrückenschaltung während der Aus-Phase des anderen Schalters (S2, S1) angesteuert wird, zumindest für eine vorgebbare Zeitdauer vergrößert.

2. Schaltungsanordnung nach Anspruch 1,
**dadurch gekennzeichnet,**
**dass** die Schaltungsanordnung derart ausgelegt ist, dass die Vergrößerung der Einschaltdauer (Δt) zu einer Vergrößerung des Stroms (I_{L}) durch die Hochdruckentladungslampe (LA) führt.

3. Schaltungsanordnung nach Anspruch 1 oder 2,
**dadurch gekennzeichnet, dass** neben der Vergrößerung der Einschaltdauer (Δt) die zweite Frequenz verkleinert wird.

4. Schaltungsanordnung nach einem der vorhergehenden Ansprüche,
**dadurch gekennzeichnet,**
**dass** die zweite Frequenz mindestens 15 kHz beträgt.

5. Schaltungsanordnung nach einem der vorhergehenden Ansprüche,
**dadurch gekennzeichnet,**
**dass** die erste Frequenz maximal 500 Hz beträgt.

6. Schaltungsanordnung nach einem der vorhergehenden Ansprüche,
**dadurch gekennzeichnet,**
**dass** die vorgebbare Zeitdauer der Vergrößerung der Einschaltdauer (Δt) mindestens 30 µs, insbesondere mindestens 100 µs, und höchstens 3 ms, insbesondere höchstens 500 µs, beträgt.

7. Schaltungsanordnung nach einem der vorhergehenden Ansprüche,
**dadurch gekennzeichnet,**
**dass** die Spannungsmessvorrichtung (10), die Referenzwertvorrichtung (12), die Vergleichsvorrichtung (14) und die Steuervorrichtung (16) derart bemessen sind, dass der Zeitraum zwischen dem tatsächlichen Überschreiten des mindestens einen Grenzwerts und des Ansteuerns der beiden Schalter (S1, S2) der Halbbrückenschaltung mit der erhöhten Einschaltdauer (Δt) maximal 1 ms, insbesondere maximal 0,3 ms, beträgt.

8. Schaltungsanordnung nach einem der vorhergehenden Ansprüche,
**dadurch gekennzeichnet,**
**dass** der mindestens eine Grenzwert ein konstanter Grenzwert ist.

9. Schaltungsanordnung nach einem der vorhergehenden Ansprüche,
**dadurch gekennzeichnet,**
**dass** der mindestens eine Grenzwert ein Grenzwert ist, der von der gemittelten Spannung über der Hochdruckentladungslampe (LA) abhängig ist.

10. Schaltungsanordnung nach einem der vorhergehenden Ansprüche,
**dadurch gekennzeichnet,**
**dass** die Steuervorrichtung (16) ausgelegt ist, die Vergrößerung der Einschaltdauer (Δt) zu bemessen in Abhängigkeit der gemessenen Spannung (U_{L}) über der Hochdruckentladungslampe (LA) und/oder des zeitlichen Mittelwerts der Spannung (U_{L}) über der Hochdruckentladungslampe und/oder vom dem maßgeblichen Grenzwert.

11. Schaltungsanordnung nach einem der vorhergehenden Ansprüche,
**dadurch gekennzeichnet,**
**dass** die Steuervorrichtung (16) ausgelegt ist, eine Überschreitung des Grenzwerts durch die an der Hochdruckentladungslampe (LA) gemessene Spannung (U_{L}) nach der Kommutierung des Stroms (I_{L}) durch die Hochdruckentladungslampe (LA) für eine vorgebbare Zeitdauer, insbesondere für mindestens 10 µs, zu ignorieren.

12. Schaltungsanordnung nach einem der vorhergehenden Ansprüche,
**dadurch gekennzeichnet,**
**dass** die Steuervorrichtung (16) ausgelegt ist, nach einer Vergrößerung der Einschaltdauer (Δt) für die vorgebbare Zeitdauer, die Einschaltdauer (Δt) stufenförmig oder kontinuierlich auf den Ausgangswert zu verringern.

13. Schaltungsanordnung nach einem der vorhergehenden Ansprüche,
**dadurch gekennzeichnet,**
**dass** die Steuervorrichtung (16) ausgelegt ist, die Einschaltdauer (Δt) stufenförmig oder kontinuierlich zu erhöhen.

14. Betriebsverfahren für eine Hochdruckentladungslampe (LA) an einer Schaltungsanordnung umfassend eine Halbbrückenschaltung mit genau zwei Schaltern (S1, S2), eine Steuervorrichtung (16), die den ersten (S1) und den zweiten Schalter (S2) der Halbbrückenschaltung abwechselnd mit einer ersten Frequenz ein- und ausschaltet, und während der Aus-Phase des einen Schalters (S1, S2) den anderen Schalter (S2, S1) mit einem Rechtecksignal einer zweiten Frequenz, die größer ist als die erste Frequenz, und einer vorgebbaren Einschaltdauer (Δt) ansteuert,
**gekennzeichnet durch** folgende Schritte:
a) Messen eines Istwerts der Spannung (U_{L}) über der Hochdruckentladungslampe (LA);
b) Vergleichen des Istwerts der Spannung (U_{L}) über der Hochdruckentladungslampe (LA) mit mindestens einem oberen Grenzwert für die Spannung (U_{L}) über der Hochdruckentladungslampe;
c) in dem Fall, in dem der Istwert der Spannung (U_{L}) über der Hochdruckentladungslampe (LA) über dem mindestens einen Grenzwert liegt:
Vergrößern der Einschaltdauer (Δt) des Signals, mit dem die beiden
Schalter (S1, S2) der Halbbrückenschaltung angesteuert werden, zumindest für eine vorgebbare Zeitdauer.

## Claims

1. Circuit arrangement for operating a high-pressure discharge lamp comprising:
- a bridge circuit with at least two switches (S1, S2),
- a control apparatus (16), which is designed to drive the at least two switches (S1, S2);
the bridge circuit being in the form of a half-bridge circuit with precisely two switches (S1, S2), the control apparatus (16) being designed to alternately switch the first switch (S1) and the second switch (S2) in the half-bridge circuit on and off at a first frequency and, during the off phase of the one switch (S1, S2), to drive the other switch (S2, S1) with a square-wave signal of a second frequency, which is higher than the first frequency, and a predeterminable switch-on duration,
**characterized in that** the circuit arrangement furthermore comprises:
- a voltage measurement apparatus (10) for measuring an actual value of the voltage across the high-pressure discharge lamp (LA);
- a reference value apparatus (12), which provides at least one upper limit value for the voltage (U_{L}) across the high-pressure discharge lamp (LA);
- a comparison apparatus (14) for comparing the actual value of the voltage (U_{L}) across the high-pressure discharge lamp with the at least one limit value;
the comparison apparatus (14) being designed in such a way that, in the case in which the actual value of the voltage (U_{L}) across the high-pressure discharge lamp (LA) is above the at least one limit value, it drives the control apparatus (16) in such a way that the latter extends the predeterminable switch-on duration of the signal with which the one switch (S1, S2) of the half-bridge circuit is driven during the off phase of the other switch (S2, S1), at least for a predeterminable period of time.

2. Circuit arrangement according to Claim 1, **characterized in that** the circuit arrangement is designed in such a way that the extension of the switch-on duration (Δt) results in an increase in the current (I_{L}) through the high-pressure discharge lamp (LA).

3. Circuit arrangement according to Claim 1 or 2,
**characterized in that**, in addition to the extension of the switch-on duration (Δt), the second frequency is reduced.

4. Circuit arrangement according to one of the preceding claims, **characterized in that** the second frequency is at least 15 kHz.

5. Circuit arrangement according to one of the preceding claims, **characterized in that** the first frequency is a maximum of 500 Hz.

6. Circuit arrangement according to one of the preceding claims, **characterized in that** the predeterminable period of time for the extension of the switch-on duration (Δt) is at least 30 µs, in particular at least 100 µs, and at most 3 ms, in particular at most 500 µs.

7. Circuit arrangement according to one of the preceding claims, **characterized in that** the voltage measurement apparatus (10), the reference value apparatus (12), the comparison apparatus (14) and the control apparatus (16) are dimensioned in such a way that the period of time between the actual event of the at least one limit value being exceeded and the driving of the two switches (S1, S2) in the half-bridge circuit at the extended switch-on duration (Δt) is a maximum of 1 ms, in particular a maximum of 0.3 ms.

8. Circuit arrangement according to one of the preceding claims, **characterized in that** the at least one limit value is a constant limit value.

9. Circuit arrangement according to one of the preceding claims, **characterized in that** the at least one limit value is a limit value which is dependent on the mean voltage across the high-pressure discharge lamp (LA).

10. Circuit arrangement according to one of the preceding claims, **characterized in that** the control apparatus (16) is designed to dimension the extension of the switch-on duration (Δt) as a function of the measured voltage (U_{L}) across the high-pressure discharge lamp (LA) and/or of the temporal mean of the voltage (U_{L}) across the high-pressure discharge lamp and/or of the critical limit value.

11. Circuit arrangement according to one of the preceding claims, **characterized in that** the control apparatus (16) is designed to ignore an event of the limit value being exceeded by the voltage (U_{L}) measured across the high-pressure discharge lamp (LA) after commutation of the current (I_{L}) through the high-pressure discharge lamp (LA) for a predeterminable period of time, in particular for at least 10 µs.

12. Circuit arrangement according to one of the preceding claims, **characterized in that** the control apparatus (16) is designed to reduce the switch-on duration (Δt) stepwise or continuously to the initial value once the switch-on duration (Δt) has been extended for the predeterminable period of time.

13. Circuit arrangement according to one of the preceding claims, **characterized in that** the control apparatus (16) is designed to extend the switch-on duration (Δt) stepwise or continuously.

14. Operating method for a high-pressure discharge lamp (LA) using a circuit arrangement comprising a half-bridge circuit with precisely two switches (S1, S2), a control apparatus (16), which alternately switches the first switch (S1) and the second switch (S2) in the half-bridge circuit on and off at a first frequency and, during the off phase of the one switch (S1, S2), drives the other switch (S2, S1) with a square-wave signal of a second frequency, which is higher than the first frequency, and a predeterminable switch-on duration (Δt),
**characterized by** the following steps:
a) measurement of an actual value of the voltage (U_{L}) across the high-pressure discharge lamp (LA);
b) comparison of the actual value of the voltage (U_{L}) across the high-pressure discharge lamp (LA) with the at least one upper limit value for the voltage (U_{L}) across the high-pressure discharge lamp;
c) in the case in which the actual value of the voltage (U_{L}) across the high-pressure discharge lamp (LA) is above the at least one limit value:
extension of the switch-on duration (Δt) of the signal with which the two switches (S1, S2) in the half-bridge circuit are driven, at least for a predeterminable period of time.

## Revendications

1. Montage pour faire fonctionner une lampe à décharge à haute pression comprenant :
- un circuit en pont ayant au moins deux interrupteurs ( S1, S2),
- un dispositif ( 16 ) de commande, qui est conçu pour commander les au moins deux interrupteurs ( S1, S2) ;
dans lequel le circuit en pont est constitué sous la forme d'un circuit en demi-pont ayant exactement deux interrupteurs ( S1, S2 ), le dispositif ( 16 ) de commande étant conçu pour fermer et ouvrir à une première fréquence en alternance le premier interrupteur ( S1 ) et le deuxième interrupteur ( S2 ) du circuit en demi-pont et, pendant la phase d'ouverture de l'un des interrupteurs ( S1, S2 ), pour commander l'autre interrupteur ( S2, S1 ) par un signal rectangulaire d'une deuxième fréquence, qui est plus haute que le première fréquence et avec une durée de fonctionnement pouvant être prescrite,
**caractérisé en ce que** le montage comprend, en outre :
- un dispositif ( 10 ) de mesure de la tension pour mesurer une valeur réelle de la tension aux bornes de la lampe ( LA ) à décharge à haute pression ;
- un dispositif ( 12 ) à valeur de référence, qui met à disposition au moins une valeur limite supérieure de la tension ( U_{L} ) aux bornes de la lampe ( LA ) à décharge à haute pression ;
- un dispositif ( 14 ) de comparaison pour comparer la valeur réelle de la tension ( U_{L} ) aux bornes de la lampe à décharge à haute pression à la au moins une valeur limite ;
le dispositif ( 14 ) de comparaison étant conçu pour, dans le cas dans lequel la valeur réelle de la valeur ( U_{L} ) aux bornes de la lampe ( LA ) à décharge à haute pression est plus haute que la au moins une valeur limite, commander le dispositif ( 16 ) de commande, de façon à ce que celui-ci augmente, pendant au moins un laps de temps pouvant être prescrit, la durée pouvant être prescrite de fonctionnement du signal par lequel l'un des interrupteurs ( S1, S2 ) du circuit en demi-pont est commandé pendant la phase d'ouverture de l'autre interrupteur ( S2, S1 ).

2. Montage suivant la revendication 1,
**caractérisé en ce que**
le montage est conçu pour que l'augmentation de la durée ( Δt ) de fonctionnement entraîne une augmentation du courant ( I_{L} ) passant dans la lampe ( LA ) à décharge à haute pression.

3. Montage suivant la revendication 1 ou 2,
**caractérisé en ce que**
outre l'augmentation de durée ( Δt ) de fonctionnement, la deuxième fréquence est abaissée.

4. Montage suivant l'une des revendications précédentes,
**caractérisé en ce que**
la deuxième fréquence est d'au moins 15 kHz.

5. Montage suivant l'une des revendications précédentes,
**caractérisé en ce que**
la première fréquence est au maximum de 500 Hz.

6. Montage suivant l'une des revendications précédentes,
**caractérisé en ce que**
le laps de temps pouvant être prescrit de l'augmentation de la durée ( Δt ) de fonctionnement est d'au moins 30 µs, notamment d'au moins 100 µs, et au plus de 3 ms, notamment au plus de 500 µs.

7. Montage suivant l'une des revendications précédentes,
**caractérisé en ce que**
le dispositif ( 10 ) de mesure de la tension, le dispositif ( 12 ) à valeur de référence, le dispositif ( 14 ) de comparaison et le dispositif ( 16 ) de commandes sont tels que le laps de temps entre le dépassement réel de la au moins une valeur limite et la commande des deux interrupteurs ( S1, S2 ) du circuit en demi-pont à la durée ( Δt ) de fonctionnement augmentée est au maximum de 1 ms, notamment au maximum de 0,3 ms.

8. Montage suivant l'une des revendications précédentes,
**caractérisé en ce que**
la au moins une valeur limite est une valeur limite constante.

9. Montage suivant l'une des revendications précédentes,
**caractérisé en ce que**
la au moins une valeur limite est une valeur limite qui dépend de la moyenne de la tension aux bornes de la lampe ( LA ) à décharge à haute pression.

10. Montage suivant l'une des revendications précédentes,
**caractérisé en ce que**
le dispositif ( 16 ) de commande est conçu pour proportionner l'augmentation de la durée ( Δt ) de fonctionnement à la tension ( U_{L}) mesurée aux bornes de la lampe ( LA ) à décharge à haute pression et/ou à la valeur moyenne dans le temps de la tension ( U_{L}) aux bornes de la lampe à décharge à haute pression et/ou de la valeur limite déterminante.

11. Montage suivant l'une des revendications précédentes,
**caractérisé en ce que**
le dispositif ( 16 ) de commande est conçu pour négliger, notamment pendant au moins 10 µs, un dépassement de la valeur limite, par la tension ( U_{L} ) mesurée aux bornes de la lampe ( LA ) à décharge à haute pression après la commutation du courant ( U_{L}) passant dans la lampe ( LA ) à décharge à haute pression pendant un laps de temps, pouvant être prescrit.

12. Montage suivant l'une des revendications précédentes,
**caractérisé en ce que**
le dispositif ( 16 ) de commande est conçu pour diminuer, jusqu'à la valeur initiale, par palier ou d'une manière continue, la durée ( Δt) de fonctionnement après une augmentation de la durée ( Δt ) de fonctionnement pendant le laps de temps pouvant être prescrit.

13. Montage suivant l'une des revendications précédentes,
**caractérisé en ce que**
le dispositif ( 16 ) de commande est conçu pour augmenter, par palier ou d'une manière continue, la durée ( Δt ) de fonctionnement.

14. Procédé pour faire fonctionner une lampe ( LA ) à décharge à haute pression sur un montage comprenant un circuit en demi-pont ayant exactement deux interrupteurs ( S1, S2 ), un dispositif ( 16 ) de commande, qui ferme et ouvre à une première fréquence en alternance le premier ( S1 ) et le deuxième ( S2 ) interrupteurs du circuit en demi-pont et qui commande pendant la phase d'ouverture de l'un des interrupteurs ( S1, S2 ) l'autre interrupteur ( S2, S1 ) par un signal rectangulaire d'une deuxième fréquence, qui est plus haute que la première fréquence et d'une durée ( Δt ) de fonctionnement pouvant être prescrite,
**caractérisé par** les stades suivants :
a) on mesure une valeur réelle de la tension ( U_{L} ) aux bornes de la lampe ( LA ) à décharge à haute pression ;
b) on compare la valeur réelle de la tension ( U_{L} ) aux bornes de la lampe ( LA ) à décharge à haute pression à au moins une valeur limite supérieure de la tension ( U_{L} ) aux bornes de la lampe à décharge à haute pression ;
c) dans le cas dans lequel la valeur réelle de la tension ( U_{L} ) aux bornes de la lampe ( LA ) à décharge à haute pression est supérieure à la au moins une valeur limite :
on augmente la durée ( Δt ) de fonctionnement du signal par lequel les deux interrupteurs ( S1, S2 ) du circuit en demi-pont sont commandés au moins pendant un laps de temps pouvant être prescrit.
